# EUROPÄISCHE PATENTSCHRIFT

(11) **EP 1 516 997 B1**
(45) Veröffentlichungstag und Bekanntmachung des Hinweises auf die Patenterteilung: **23.08.2006**
(21) Anmeldenummer: 04016381.8
(22) Anmeldetag: 13.07.2004
(51) Int. Cl.: E06B 9/11

(54) **Kastenmöbel, insbesondere Küchenmöbel mit Frontjalousie**
Cabinet furniture, in particular kitchen furniture with shutter
Meuble-armoire, en particulier un meuble de cuisine avec volet

(30) Priorität: 19.09.2003 DE 10343956
(43) Veröffentlichungstag der Anmeldung: 23.03.2005
(73) Patentinhaber: Ludewig GmbH, 32257 Bünde (DE)
(72) Erfinder: Ludewig, Klaus-Peter, 32257 Bünde (DE)
(74) Vertreter: Schober, Mirko

(56) Entgegenhaltungen:
- WO-A-01/15571
- DE-A1- 3 937 241
- US-A- 4 279 454
- US-A- 4 618 070

## Beschreibung

Die Erfindung betrifft ein Kastenmöbel, insb. ein Küchenmöbel mit einer Frontjalousie nach dem Oberbegriff des Patentanspruchs 1. Ein Kastenmöbel mit solcher Frontjalousie ist aus WO 01/15571 A bekannt.

Bei üblichen Kastenmöbeln besteht die Jalousie aus relativ schmalen Jalousiestäben, die miteinander schwenkbeweglich verbunden sind. Die Jalousiestäbe werden mit ihren Stirnseiten direkt in Führungsnuten einander gegenüberliegender Seitenwände geführt. Bei dieser bekannten Lösung können die Jalousiestäbe nur vergleichsweise schmal ausgebildet werden, damit sie dem Kurvenverlauf der Führungsnuten folgen können.

Ausgehend von diesem Stand der Technik liegt der Erfindung die Aufgabe zugrunde, ein Kastenmöbel der als bekannt vorausgesetzten Art so auszubilden, daß die Jalousie vergleichsweise hohe Lamellen aufweisen kann.

Die Lösung dieser Aufgabe erfolgt mit den Merkmalen des Patentanspruchs 1.

Bevorzugte Ausgestaltungen der Erfindung ergeben sich aus den Unteransprüchen.

Dadurch, daß die Lamellen an ihren Stirnseiten mit Verkettungsgliedern verbunden sind und diese Schwenkzapfen und Schwenkösen haben, wobei die Schwenkzapfen in die Führungsnuten eingreifen und über die Schwenkösen mit den jeweils benachbarten Verkettungsgliedern verbunden sind, können die Lamellen eine erheblich größere Höhe aufweisen als dies möglich ist bei direkt eingreifenden Lamellen oder Jalousiestäben.

Nachstehend wird eine bevorzugte Ausführungsform der Erfindung anhand der Zeichnung im einzelnen beschrieben. Es zeigen:
- Figur 1 -: ein Frontansicht eines Kastenmöbelstücks,
- Figur 2 -: eine Innenansicht auf einen vorderen Bereich einer Seitenwand des Möbelkorpus und den angrenzenden Bereich der Jalousie,
- Figur 3 -: eine Innenansicht auf die gegenüberliegende Seitenwand und den angrenzenden Bereich der Jalousie bei abgenommenem Oberboden,
- Figur 4 -: eine Innenansicht auf mehrere miteinander verkettete Lamellen mit an deren Stirnseiten angeordneten Verkettungsgliedern,
- Figur 5 -: einen Schnitt entlang V-V in Figur 4, wobei in diesem Schnitt die eingreifenden stirnseitigen Bereiche der Lamellen weggelassen sind,
- Figur 6 -: eine Ansicht auf die gemäß 4 rechts verlaufenden Verkettungsglieder in Richtung des Pfeils. VI in Figur 4.

Das Kastenmöbelstück weist in bekannter Weise einen Möbelkorpus auf, der aus zwei als Seitenwände ausgebildeten Wänden 2 und 3, einem Oberboden 4 und einem Unterboden 5 besteht. Der Oberboden 4 ist mit einer Frontblende 4a versehen.

Der Unterboden 5 besitzt eine Frontblende 5a. Der Möbelkorpus besitzt weiterhin eine nicht dargestellte Rückwand. Unterhalb des Oberbodens 4 befindet sich ein in Figur 3 sichtbarer oberer Zwischenboden 6. Oberhalb des Unterbodens 5 befindet sich ein in Figur 2 sichtbarer unterer Zwischenboden 11.

In beiden Wänden sind miteinander fluchtende Führungsnuten 10 vorgesehen, deren eine in Figur 3 sichtbar ist.

Die Frontseite des Kastenmöbels wird von einer mit 1 bezeichneten Frontjalousie verschlossen. Die Frontjalousie 1 besitzt Lamellen 1a, die eine vergleichsweise große Höhe h aufweisen. Die Lamellen sind als ebene Platten ausgebildet, sie können beispielsweise aus Glas oder Kunststoff bestehen. Die Trennfugen zwischen benachbarten Lamellen 1a sind mit 1b bezeichnet.

An den Stirnseiten einer jeden Lamelle 1a ist jeweils ein Verkettungsglied 9 fest mit der Lamelle 1a verbunden. Die Lamelle 1a liegt in einer Aufnahmenut 9a des Verkettungsglieds 9 und wird darin von einer Klemmschraube 12 fixiert. Eine derartige Fixierung eignet sich besonders bei einer Ausbildung der Lamellen aus Glas oder Acrylglas.

Die Verkettungsglieder 9 auf den unterschiedlichen Stirnseiten der Lamellen sind spiegelsymmetrisch ausgebildet. Jedes Verkettungsglied 9 besitzt an einem Ende einen Schwenkzapfen 9b und am anderen Ende eine Schwenköse 9c.

Benachbarte Schwenkösen und Schwenkzapfen greifen ineinander und haben eine gemeinsame Schwenkachse 9e. Diese Schwenkachse 9e fluchtet mit der benachbarten Trennfuge 1b.

Die Stirnseiten der Lamellen 1a erstrecken sich bis nahezu auf den Nutgrund 9d der Aufnahmenut 9a.

Aus Figur 3 ist ersichtlich, daß die Jalousie mit einer Gewichtsausgleichsmechanik bekannter Art verbunden ist. Hierzu ist eine Spannrolle 7 auf dem oberen Zwischenboden 6 montiert, die ein Zugseil 8 vorspannt, das über eine Umlenkrolle 13 geführt und mit einem Verkettungsglied 9 verbunden ist. Derartige Gewichtsausgleichsmechanismen sind bei Kastenmöbeln mit Jalousien bekannt und bedürfen deshalb keiner weiteren Beschreibung.

## Patentansprüche

1. Kastenmöbel, insb. Küchenmöbel, mit einem Möbelkorpus (2, 3, 4, 5) und einer Frontjalousie (1), die parallel zueinander angeordnete Lamellen (1a) aufweist und in an den Stirnseiten in den Wänden (2; 3) des Möbelkorpus (2, 3, 4, 5) angeordneten Führungsnuten (10) geführt ist, wobei
die Lamellen (1a) an ihren Stirnseiten mit Verkettungsgliedern (9) verbunden sind, die an ihren zum Zentrum der Frontjalousie (1) weisenden Seiten Verbindungsbereiche mit den Lamellen (1a) und jeweils an den nach außen zu den Wänden (2; 3) weisenden Seiten in die Führungsnuten eingreifende Schwenkzapfen (9b) aufweisen, **dadurch gekennzeichnet, daß** die Schwenkzapfen (9b) über Schwenkösen (9c) mit dem jeweils benachbarten Verkettungsglied (9) verbunden sind.

2. Kastenmöbel nach Anspruch 1,
**dadurch gekennzeichnet,**
**daß** pro Lamelle (1a) jeweils ein Verkettungsglied (9) zu beiden Stirnseiten der Lamelle (1a) angeordnet ist.

3. Kastenmöbel nach Anspruch 1 oder 2,
**dadurch gekennzeichnet,**
**daß** die wirksame Länge der Verkettungsglieder (9) jeweils der Höhe (h) der zugehörigen Lamelle (1a) entspricht.

4. Kastenmöbel nach mindestens einem der Ansprüche 1 bis 3,
**dadurch gekennzeichnet,**
**daß** die Verbindungsbereiche der Verkettungsglieder (9) Aufnahmenuten (9a) für die Stirnseitenbereiche der Lamellen (1a) sind.

5. Kastenmöbel nach Anspruch 4,
**dadurch gekennzeichnet,**
**daß** die Lamellen (1a) mittels Klemmschrauben (12) in den Aufnahmenuten (9a) fixierbar sind.

6. Kastenmöbel nach Anspruch 4 oder 5,
**dadurch gekennzeichnet,**
**daß** die Aufnahmenuten (9a) benachbarter Verkettungsglieder (9) miteinander fluchten und durchgehend aneinander anschließen.

7. Kastenmöbel nach mindestens einem de Ansprüche 1 bis 6,
**dadurch gekennzeichnet,**
**daß** Schwenkachsen (9e) von miteinander im Eingriff stehenden Schwenkzapfen (9b) und Schwenkösen (9c) miteinander und mit Trennfugen (1b) zwischen benachbarten Lamellen (1a) fluchten.

8. Kastenmöbel nach mindestens einem der Ansprüche 1 bis 7,
**dadurch gekennzeichnet,**
**daß** jedes Verkettungsglied (9) an seinem einen Ende einen Schwenkzapfen (9b) und an seinem anderen Ende eine Schwenköse (9c) aufweist.

9. Kastenmöbel nach mindestens einem der Ansprüche 1 bis 8,
**dadurch gekennzeichnet,**
**daß** die Lamellen (1a) die Form ebener Platten aufweisen.

10. Kastenmöbel nach mindestens einem der Ansprüche 1 bis 9,
**dadurch gekennzeichnet,**
**daß** die Lamellen (1a) aus Glas oder Kunststoff bestehen.

11. Kastenmöbel nach mindestens einem der Ansprüche 1 bis 10,
**dadurch gekennzeichnet,**
**daß** die Verketturigsglieder (9) als Kunststoffspritzgußteile ausgebildet sind.

## Claims

1. Cabinet furniture, more particularly kitchen cabinet, with a furniture body (2, 3, 4, 5) and a front shutter (1) which has parallel slats (1a) and is guided in guide grooves (10) mounted on the end sides in the walls (2, 3) of the body (2,3,4,5) whereby the slats (1a) are connected at their end sides to chain links (9) which have on their sides facing towards the centre of the front shutter (1) connecting areas with the slats (1a) and on the sides pointing outwards towards the walls (2, 3) swivel pins (9b) engaging in the guide grooves,
**characterised in that**
the swivel pins (9b) are connected by swivel eyelets (9c) to the relevant adjoining chain link (9).

2. Cabinet furniture according to claim 1,
**characterised in that**
one chain link (9) per lamellar slat (1a) is mounted on both end sides of the slat (1a).

3. Cabinet furniture according to claim 1 or 2,
**characterised in that**
the active length of the chain links (9) corresponds each time to the height (h) of the associated slat (1a).

4. Cabinet furniture according to at least one of claims 1 to 3,
**characterised in that**
the connecting areas of the chain links (9) are socket grooves (9a) for the end side areas of the slats (1a).

5. Cabinet furniture according to claim 4,
**characterised in that**
the slats (1a) can be fixed in the socket grooves (9a) by means of clamping screws (12).

6. Cabinet furniture according to claim 4 or 5,
**characterised in that**
the socket grooves (9a) of adjoining chain links (9) align with one another and continuously follow one another.

7. Cabinet furniture according to at least one of claims 1 to 6,
**characterised in that**
swivel axes (9e) of interengaging swivel pins (9b) and swivel eyelets (9c) align with one another and with separating gaps (1b) between adjoining slats (1a).

8. Cabinet furniture according to at least one of claims 1 to 7,
**characterised in that**
each chain link (9) has at its one end a swivel pin (9b) and at its other end a swivel eyelet (9c).

9. Cabinet furniture according to at least one of claims 1 to 8,
**characterised in that**
the slats (1a) have the form of flat plates.

10. Cabinet furniture according to at least one of claims 1 to 9,
**characterised in that**
the slats (1a) are made of glass or plastics.

11. Cabinet furniture according to at least one of claims 1 to 10,
**characterised in that**
the chain links (9) are formed as injection moulded plastics parts.

## Revendications

1. Meuble-armoire, en particulier meuble de cuisine, avec un corps de meuble (2, 3, 4, 5) et un volet frontal (1) qui présente des lamelles (1a) orientées parallèlement les unes par rapport aux autres, et qui est conduit dans des rainures de guidage (10) agencées, sur les côtés frontaux, dans les parois (2; 3) du corps de meuble (2, 3, 4, 5), les lamelles (1a) étant reliées, sur leurs côtés frontaux, par des chaînons (9) qui présentent, sur leurs côtés orientés vers le centre du volet frontal (1), des zones d'assemblage aux lamelles (1a), et, sur chacun des côtés orientés, extérieurement, vers les parois (2; 3), des tourillons (9b) qui s'engagent dans les rainures de guidage,
**caractérisé en ce que**
les tourillons (9b) sont respectivement reliés, par l'intermédiaire d'oeillets de pivotement (9c), aux chaînons (9) voisins, respectifs.

2. Meuble-armoire selon la revendication 1,
**caractérisé en ce que**,
pour chaque lamelle (la), est agencé un chaînon (9) sur chacune des deux côtés frontaux de ladite lamelle (1a).

3. Meuble-armoire selon revendication 1 ou 2,
**caractérisé en ce que**
la longueur effective de chacun des chaînons (9) correspond à la hauteur (h) de la lamelle (1a) qui y est associée.

4. Meuble-armoire selon au moins l'une des revendications 1 à 3,
**caractérisé en ce que**
les zones de liaison des chaînons (9) sont des encoches de réception (9a) pour les sections latérales frontales des lamelles (1a).

5. Meuble-armoire selon la revendication 4,
**caractérisé en ce que**
les lamelles (1a) peuvent être fixées dans les encoches de réception (9a) au moyen de vis de blocage (12).

6. Meuble-armoire selon revendication 4 ou 5,
**caractérisé en ce que**
les encoches de réception (9a) de chaînons (9) voisins sont de niveau, et en alignement les unes par rapport aux autres.

7. Meuble-armoire selon l'une des revendications 1 à 6,
**caractérisé en ce que**
des axes de pivotement (9e) de tourillons (9b) et d'oeillets de pivotement (9c), coopérant les uns avec les autres, sont en alignement les uns par rapport aux autres et par rapport à des joints de séparation (1b) situés entre des lamelles (1a) voisines.

8. Meuble-armoire selon l'une des revendications 1 à 7,
**caractérisé en ce que**
chaque chaînon (9) présente, à l'une de ses extrémités, un tourillon (9b), et, à son autre extrémité, un oeillet de pivotement (9c).

9. Meuble-armoire selon l'une des revendications 1 à 8,
**caractérisé en ce que**
les lamelles (1a) présentent la forme de plaques planes.

10. Meuble-armoire selon l'une des revendications 1 à 9,
**caractérisé en ce que**
les lamelles (1a) sont en verre ou en matière synthétique.

11. Meuble-armoire selon l'une des revendications 1 à 10,
**caractérisé en ce que**
les chaînons (9) sont des pièces moulées par injection en matière synthétique.
